# EUROPÄISCHE PATENTSCHRIFT

(11) **EP 1 612 299 B1**
(45) Veröffentlichungstag und Bekanntmachung des Hinweises auf die Patenterteilung: **19.03.2008**
(21) Anmeldenummer: 04015424.7
(22) Anmeldetag: 30.06.2004
(51) Int. Cl.: C25F 1/02, C25F 5/00, C25F 7/00

(54) **Verfahren und Vorrichtung zur Oberflächenbehandlung eines Bauteils**
Method and apparatus for surface treatment of a component
Procédé et appareil pour traitement de surface de matériaux de construction

(43) Veröffentlichungstag der Anmeldung: 04.01.2006
(73) Patentinhaber: SIEMENS AKTIENGESELLSCHAFT, 80333 München (DE)
(72) Erfinder: Krüger, Ursus, Dr., 14089 Berlin (DE); Körtvelyessy, Daniel, 13467 Berlin (DE); Reiche, Ralph, 13465 Berlin (DE); Steinbach, Jan, Dr., 13353 Berlin (DE); Winkler, Gabriele, 13587 Berlin (DE)

(56) Entgegenhaltungen:
- EP-A- 1 094 134
- EP-A- 1 473 387
- DE-A- 10 259 365
- US-A- 4 539 087
- US-A- 4 713 153

## Beschreibung

Die Erfindung betrifft ein Verfahren zur Oberflächenbehandlung eines Bauteils nach dem Oberbegriff des Anspruchs 1 und eine Vorrichtung zur Durchführung eines Verfahrens zur Oberflächenbehandlung eines Bauteils.

Betriebsbeanspruchte Bauteile, wie z.B. Turbinenschaufeln von Gasturbinen werden einer Elektrolytbehandlung unterzogen, so dass das Bauteil danach wieder aufgearbeitet werden kann.
Im Falle von Gasturbinenschaufeln werden die betriebsbeanspruchten MCrAlX-Schichten auf dem Bauteil abgelöst, indem sie in ca. 50° - 80°C warme 20%-tige Salzsäure getaucht werden. Nach einer aus Erfahrungswerten abgeleiteten Zeitdauer werden die Schaufeln aus dem Säurebad genommen, mit Wasser gespült und anschließend abrasiv gestrahlt. Die Prozessfolge Elektrolytbad und Strahlen wird dabei mehrfach wiederholt, bis die gesamte MCrAlX-Schicht ab- bzw. aufgelöst ist. Die Wiederholung der einzelnen Prozessschritte ist in der Regel notwendig, da durch den Elektrolyt ausschließlich oberflächennahe aluminiumhaltige Phasen der MCrAlX-Schicht aufgelöst werden. Tieferliegende Bereiche der MCrAlX-Schicht können daher nicht in einem Schritt aufgelöst werden. An der Oberfläche bleibt eine poröse Schichtmatrix zurück, welche nachfolgend mittels Bestrahlen beispielsweise mechanisch entfernt wird.
Die Zeitdauer, in der die Schaufeln in dem Elektrolyt verbleiben, spiegelt dabei nicht die tatsächliche für die individuelle Schaufel benötigte Zeit bis zum Stopp des Auflösungsprozesses wider, sondern wird standardmäßig auf eine bestimmte Zeit festgelegt. Die Verweildauer im Elektrolyt wird dabei aufgrund von allgemeinen Erfahrungswerten festgelegt.

Jedoch ist jedes Bauteil individuell verschieden stark beansprucht, so dass eine feste zeitliche Vorgabe zu unterschiedlicher oder nicht vollständiger Auflösung der beanspruchten Oberfläche des Bauteils führt. Vielfach verbleiben die Bauteile auch ohne weiteren Fortschritt der Entschichtung bis zum Ablauf der vorgegebenen Zeitspanne in dem Säurebad.

Die EP 1 094 134 A1 sowie die US 2003/0062271 A1 offenbaren Verfahren zum elektrochemischen Entfernen von Schichten.

Die US 4,539,087 offenbart eine Methode, bei der der Strom eines elektrolytischen Prozesses gemessen wird, so dass anhand des Stromverlaufs entschieden werden kann, wann der Prozess abzubrechen ist.

Es ist daher Aufgabe der Erfindung ein Verfahren aufzuzeigen dass eine individuelle Festlegung der minimal notwendigen Behandlungsdauer pro individuellem Bauteil (Typ, Beschichtungsdicke, Zustand nach Betriebsbeanspruchung, usw.) ermöglicht.

Die Aufgabe wird gelöst durch ein Verfahren zur Oberflächenbehandlung eines Bauteils gemäß Anspruch 1.

Weitere Aufgabe der Erfindung ist es, eine Vorrichtung aufzuzeigen, die es erlaubt eine individuelle Festlegung der minimal notwendigen Behandlungsdauern pro individuellem Bauteil zu ermöglichen.

Die Aufgabe wird gelöst durch eine Vorrichtung zur Oberflächenbehandlung eines Bauteils gemäß Anspruchs 27.

In den Unteransprüchen sind weitere vorteilhafte Maßnahmen aufgelistet, die beliebig in vorteilhafter Weise miteinander kombiniert werden können.

Es zeigen
- Figur 1: eine Vorrichtung, um das erfindungsgemäße Verfahren durchzuführen,
- Figur 2, 3, 4: einen zeitlichen Spannungsverlauf,
- Figur 5, 6: zeitliche Verläufe von Spannungen und Strom, die sich bei der Durchführung des erfindungsgemäßen Verfahrens ergeben,
- Figur 7: eine Turbinenschaufel,
- Figur 8: eine Brennkammer und
- Figur 9: eine Gasturbine.

Figur 1 zeigt eine beispielhafte erfindungsgemäße Vorrichtung 1, mit der das erfindungsgemäße Verfahren durchgeführt werden kann.

Die Vorrichtung 1 besteht aus einem Behälter 3, beispielsweise metallisch, keramisch oder aus Kunststoff (Teflon Polymer, etc.), in dem ein Behandlungsmittel 6, beispielsweise eine Säure 6 oder ein Elektrolyt 6 (mit Beschichtungsmaterial) angeordnet ist, das zur Oberflächenbehandlung wie Entschichten oder Beschichten zumindest eines Bauteils 9 dient.
Beim Entschichten ist in dem Behälter 3 vorzugsweise eine Säure oder ein Säuregemisch vorhanden.
Hingegen weist beim Beschichten der Elektrolyt 6 die entsprechenden chemischen Elemente für die Beschichtung auf.
In dem Behandlungsmittel 6 beispielsweise ist hier beispielsweise ein einziges Bauteil 9 angeordnet, dessen Oberflächenbereich aufgelöst werden soll. Dies geschieht beispielsweise durch den Säureangriff auf die beispielsweise betriebsbeanspruchte Oberfläche des Bauteils 9.

Wenn zwei oder mehrere Bauteile 9 entschichtet werden sollen, bilden beispielsweise beide Bauteile 9 jeweils eine Elektrode (also Anode und Kathode), wobei als Behandlungsmittel 6 ein stickstoffhaltiges Behandlungsmittel 6 verwendet werden sollte.

Erfindungsgemäß ist zumindest eine Spannungs-/Stromquelle 18 vorhanden, die elektrisch über elektrische Verbindungsmittel 15 mit dem Bauteil 9 und einer weiteren Elektrode 12 verbunden ist. Ein erster Stromkreis kann dadurch geschlossen werden, dass die Verbindungsmittel 15 mit einem weiteren elektrischen Pol, d.h. der Elektrode 12, die in dem Behandlungsmittel 6 angeordnet ist oder mit dem Behälter 3 verbunden werden, so dass ein Strom I zwischen Bauteil 9 und dem Pol 3, 12 fließen kann, der auch gemessen werden kann. Der Strom fließt über das Bauteil 9 durch die beanspruchte Oberfläche des Bauteils 9 und durch das Behandlungsmittel 6 hin zu der Elektrode 12 (bzw. zum Behälter 3).
In einem Behälter 3 können auch mehrere Bauteile 9 zur Entschichtung angeordnet werden, wobei für jedes Bauteil 9 individuell eine Stromkurve I(t) ermittelt werden kann, so dass die Bauteile 9 ggf. unterschiedlich lang in dem Behandlungsmittel 6 verbleiben.

Ein weiterer zweiter Stromkreis mit Leitungen 15' und Strom-/Spannungsquelle 18' beispielsweise für eine Messspannung 33 (Fig. 2) kann erfindungsgemäß auch noch vorhanden sein, so dass dort ebenfalls ein Strom fließt, der auch gemessen werden kann.
Die Leitungen 15' sind dann ebenfalls mit dem Bauteil 9 und der Elektrode 12 verbunden.

Die Figur 2 zeigt einen beispielhaften erfindungsgemäßen Spannungsverlauf.

Für die Entschichtung eines großen Bauteils 9 wird eine gepulste Behandlungsspannung 30 mit einer Pulsdauer t₃₀ angelegt, die beispielsweise bei entsprechend großen Bauteilen 9 (38 cm Länge) wie Gasturbinenschaufeln 120, 130 (Fig. 7, 9) Ströme bis zu 100 A erzeugt.
Die Pulsdauer t₃₀ kann immer gleich groß sein oder mit der Zeit t sich verändern. Ebenso kann sich die Höhe der Behandlungsspannung mit der Zeit t ändern.

Diese Ströme sind aber zu groß, als dass aus dem Übergangsverhalten des Stromverlaufs genauere Informationen (Abkühlungszeiten sind beispielsweise zu lang) über den Fortschritt der Oberflächenbehandlung erhalten werden können.

Daher wird erfindungsgemäß eine kleinere beispielsweise gepulste Messspannung 33 (1mV bis 50mV) der größeren Behandlungsspannung 30 (zur Entschichtung) in dem Stromkreis 18, 15, 9, 6, 12) überlagert oder die Behandlungsspannung 30 wird kurzzeitig (also zumindest zeitweise) um die Höhe der Messspannung 33 erhöht.

Die Pulsdauer t₃₃ der Messspannung 33 kann kleiner, gleich oder größer als die Pulsdauer t₃₀ der Behandlungsspannung 30 sein.

Wenn die Pulsdauer t₃₃ der Messspannung 33 kleiner ist als die Pulsdauer t₃₀ der Behandlungsspannung 30 kann die Messspannung 33 am Anfang, mitten oder am Ende der gepulsten Behandlungsspannung 33 angelegt werden.

Die kleinere Messspannung 33 erzeugt sehr viel kleinere Ströme, die besser messbar sind.

Die Trennung der Signale von Behandlungsspannung 30 und Messspannung 33 erfolgt beispielsweise durch eine Analyse der Stromkurve mittels mathematischer Signaltrennungsverfahren wie z.B. der Fourieranalyse.

Entsprechend der Behandlungsspannung 30 zur Entschichtung und der Messspannung 33 können beispielsweise drei Elektroden (eine weitere Elektrode 12' für einen zweiten Stromkreis (Fig. 1) mit Leitungen 15' und Strom-/Spannungsquelle 18' für eine Messspannung 33 kann erfindungsgemäß auch noch vorhanden sein; die Leitungen 15' sind dann ebenfalls mit dem Bauteil 9 und bspw. mit der Elektrode 12' (gestrichelt angedeutet) und nicht mit der Elektrode 12 verbunden), verwendet werden, wobei sich die Spannungen auf der großen Oberfläche überlagern. Die messtechnische Trennung der Stromsignale erfolgt beispielsweise durch zwei teilweise entkoppelte Stromkreise (15 + 18 + 9 + 6 + 12; 15' + 18' + 9 + 6 + 12 bzw. +12').

Der Beitrag der kleineren Messspannung 33 zur elektrolytischen Entschichtung ist gering bzw. zu vernachlässigen.

Ebenso kann bei gepulster Behandlungsspannung 30 eine Gleichstrom-Messspannung 33'' (gestrichelt angedeutet) verwendet werden.

Figur 3 zeigt einen weiteren beispielhaften erfindungsgemäßen Spannungsverlauf des erfindungsgemäßen Verfahrens.

Hier wird ebenfalls eine hohe gepulste Behandlungsspannung 30 zur Entschichtung verwendet, die sehr hohe Ströme erzeugt.

Die Messspannung 33 ist hier beispielsweise ebenfalls gepulst und wird während den Pulspausen 36 (t₃₆) der Behandlungsspannungspulse 30 angelegt (t₃₆ > t₃₃). Dies erfolgt durch die Synchronisierung der Spannungspulse 30, 33.

Figur 4 zeigt weitere beispielhafte Spannungsverläufe.

Hier wird eine konstante hohe Behandlungsspannung 30 (Gleichspannung) an das Bauteil 9 zur elektrolytischen Entschichtung angelegt, wobei die Messspannung 33 wiederum gepulst wird und der Behandlungsspannung 30 überlagert ist.

Dabei kann die Behandlungsspannung 30 kurz (entspricht pulsartiger Erhöhung) um die Höhe der Messspannung 33 erhöht werden, wobei nur ein Stromkreis notwendig ist, oder die Messspannung 33' (gestrichelt angedeutet) wird der Behandlungsspannung überlagert, bspw. durch einen zweiten Stromkreis.

Ebenso kann eine kleinere Gleichstrom-Messspannung 33'' verwendet werden, insbesondere in einem zweiten Stromkreis 18', 15', 9, 6, 12 bzw. 12'.
Die Pulsdauern t₃₃, t₃₀ können gleich oder verschieden sein (t₃₀ = t₃₃, t₃₃ < t₃₀, t₃₃ > t₃₀, t₃₀ = t₃₃ und t₃₆ > t₃₀, usw.).

Ein zeitlicher Verlauf des durch die Messspannung hervorgerufenen Stroms I(t) während der Elektrolyse zur Entschichtung ist in Figur 5 dargestellt.
Der Strom I(t) steigt am Anfang mit der Zeit t an und ist nach einem gewissen Zeitpunkt zunächst im wesentlichen konstant. Die Entschichtung ist noch nicht vollständig erfolgt, d.h. die Entschichtungsrate ist noch hoch.
Nach einer gewissen Zeit t sinkt der Strom I. Das Absinken (Bereich oder Punkt 27 in der Kurve I(t)) des Stroms I zeigt an, dass nur noch wenig Schichtmaterial aufgelöst wird. Der Auflöseprozess kann daher gestoppt werden, wenn beispielsweise ein vorgegebener Vergleichswert für die Stromstärke erreicht ist oder die Stromstärke um einen gewissen Wert abnimmt (siehe Unterschied Messpunkte 27, 22) bzw. eine Trendlinie einen abfallenden Verlauf für die Stromstärke ergibt.
Analog gilt dies für die Beschichtungsprozesse, wenn der Elektrolyt 6 verbraucht ist oder aus der Fläche unter der Kurve I(t) die Beschichtungsdicke ermittelt wird.

Das Verfahren kann auch in Teilschritten durchgeführt werden. Dabei wird jeweils in einem Verfahrenszwischenschritt eine abrasive Entschichtung durchgeführt, die Rückstände von Säureprodukten entfernt und/oder zur Beschleunigung der Entschichtung führt, da sich nach einem gewissen zeitlichen Aufenthalt des Bauteils 9 in dem Behandlungsmittel 6 beispielsweise eine spröde Schicht gebildet hat, die sich abrasiv besser entfernen lässt.

Ebenso kann eine Wässerung (Spülung) des Bauteils 9 in einem Verfahrenszwischenschritt durchgeführt werden.
Danach wird das Bauteil 9 erneut in dem Behandlungsmittel 6 angeordnet.
Die Verfahrensschritte Behandlung des Bauteils 9 im Behandlungsmittel 6, abrasive Bestrahlung können beliebig wiederholt werden.
Die Entschichtung des oder der Bauteile 9 läuft auch ohne das Vorhandensein einer Behandlungsspannung, d.h. es liegt dann kein elektrolytischer Entschichtungsprozess vor.

Die Figur 6 zeigt einen experimentell vermittelten Verlauf der gemessenen bzw. verwendeten Ströme und Spannungen.

An eine Turbinenschaufel (Länge ≈ 18 cm, Oberfläche ≈ 150 cm²) wird eine konstante Behandlungsspannung 30 von 1,2V angelegt, wobei als Elektrolyt beispielsweise 5% HCl (Salzsäure) mit 2% Triethanolamin verwendet wird. Die Behandlungsspannung 30 ist durch die Raute dargestellt und erzeugt einen Strom I von 10 bis 11 A (nicht dargestellt).

Die gepulste Messspannung 33 zur Bestimmung des Endpunkts beträgt hier beispielsweise 50 mV und wird durch Pulse mit einer Pulslänge von beispielsweise 0,5s angelegt. Das Verhältnis Messspannung 33 zur Behandlungsspannung 30 liegt also bei 1:24 und ist alternativ beispielsweise 1:10 (oder 1:20, 1:30 oder größer 1:50, 1:100).

Die Messspannung 33 wird durch Quadrate in der Figur 6 dargestellt. Der Strom I, der aufgrund der Messspannung 33 gemessen wird, ist durch die Dreiecke in der Figur 6 dargestellt. Eine Trennlinie (gestrichelt angedeutet) zeigt den intrapolierten und erwarteten zeitlichen Verlauf des Stroms. Diese Kurve entspricht der in Figur 2.

Der zeitliche Verlauf 24 des Stroms I(t) kann auch aus einzelnen Messpunkten 21 ermittelt werden, die in regelmäßigen oder unregelmäßigen Abständen bestimmt werden.

Die so entschichteten Bauteile der folgenden Figurenbeschreibungen können erneut, wie in den folgenden Figurenbeschreibungen erläutert, beschichtet werden.

Figur 7 zeigt in perspektivischer Ansicht eine Schaufel 120, 130, die sich entlang einer Längsachse 121 erstreckt.

Die Schaufel als Beispiel für das Bauteil 9 kann eine Laufschaufel 120 oder Leitschaufel 130 einer Strömungsmaschine sein. Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 auf.
Als Leitschaufel 130 kann die Schaufel an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).
Der Schaufelfuß 183 ist bspw. als Hammerkopf ausgestaltet. Andere Ausgestaltungen als Tannenbaum- oder Schwalbenschwanzfuß sind möglich.
Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 bspw. massive metallische Werkstoffe verwendet.
Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.
Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.
Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichte machen.

Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).

Solche Verfahren sind aus der US-PS 6,024,792 und der EP 0 892 090 A1 bekannt.

Wiederaufarbeitung (Refurbishment) bedeutet, dass Bauteile 120, 130 nach ihrem Einsatz gegebenenfalls von Schutzschichten durch das erfindungsgemäße Verfahren befreit werden müssen (z.B. durch Sandstrahlen). Danach erfolgt eine Entfernung der Korrosions- und/oder Oxidationsschichten bzw. -produkte. Gegebenenfalls werden auch noch Risse im Bauteil 120, 130 repariert. Danach erfolgt eine Wiederbeschichtung des Bauteils 120, 130 beispielsweise durch das erfindungsgemäße Verfahren und ein erneuter Einsatz des Bauteils 120, 130.

Die Schaufel 120, 130 kann hohl oder massiv ausgeführt sein. Wenn die Schaufel 120, 130 gekühlt werden soll, ist sie hohl und weist ggf. noch Filmkühllöcher (nicht dargestellt) auf. Als Schutz gegen Korrosion weist die Schaufel 120, 130 bspw. entsprechende meistens metallische Beschichtungen auf und als Schutz gegen Wärme meistens noch eine keramische Beschichtung.

Die Figur 8 zeigt eine Brennkammer 110 einer Gasturbine.
Die Brennkammer 110 ist beispielsweise als so genannte Ringbrennkammer ausgestaltet, bei der eine Vielzahl von in Umfangsrichtung um die Turbinenwelle 103 herum angeordneten Brennern 102 in einen gemeinsamen Brennkammerraum münden. Dazu ist die Brennkammer 110 in ihrer Gesamtheit als ringförmige Struktur ausgestaltet, die um die Turbinenwelle 103 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 (weiteres Beispiel für Bauteil 9) gebildeten Innenauskleidung versehen. Jedes Hitzeschildelement 155 ist arbeitsmediumsseitig mit einer besonders hitzebeständigen Schutzschicht ausgestattet oder aus hochtemperaturbeständigem Material gefertigt. Aufgrund der hohen Temperaturen im Inneren der Brennkammer 110 ist zudem für die Hitzeschildelemente 155 bzw. für deren Halteelemente ein Kühlsystem vorgesehen.

Die Materialien der Brennkammerwand und deren Beschichtungen können ähnlich der Turbinenschaufeln sein.

Die Figur 9 zeigt beispielhaft eine Gasturbine 100 in einem Längsteilschnitt.
Die Gasturbine 100 weist im Inneren einen um eine Rotationsachse 102 drehgelagerten Rotor 103 auf, der auch als Turbinenläufer bezeichnet wird.
Entlang des Rotors 103 folgen aufeinander ein Ansauggehäuse 104, ein Verdichter 105, eine beispielsweise torusartige Brennkammer 110, insbesondere Ringbrennkammer 106, mit mehreren koaxial angeordneten Brennern 107, eine Turbine 108 und das Abgasgehäuse 109.
Die Ringbrennkammer 106 kommuniziert mit einem beispielsweise ringförmigen Heißgaskanal 111. Dort bilden beispielsweise vier hintereinandergeschaltete Turbinenstufen 112 die Turbine 108.
Jede Turbinenstufe 112 ist bspw. aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 bspw. mittels einer Turbinenscheibe 133 am Rotor 103 angebracht sind.
An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet.
Um den dort herrschenden Temperaturen standzuhalten, können diese mittels eines Kühlmittels gekühlt werden.
Ebenso können Substrate der Bauteile eine gerichtete Struktur aufweisen, d.h. sie sind einkristallin (SX-Struktur) oder weisen nur längsgerichtete Körner auf (DS-Struktur).
Als Material für die Bauteile, insbesondere für die Turbinenschaufel 120, 130 und Bauteile der Brennkammer 110 werden bspw. eisen-, nickel- oder kobaltbasierte Superlegierungen verwendet.
Solche Superlegierungen sind bspw. aus der EP 1204776, EP 1306454, EP 1319729, WO 99/67435 oder WO 00/44949 bekannt.

Ebenso können die Schaufeln 120, 130 Beschichtungen gegen Korrosion (MCrA1X; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden) und Wärme durch eine Wärmedämmschicht aufweisen.
Die Wärmedämmschicht besteht beispielsweise ZrO₂, Y₂O₄-ZrO₂, d.h. sie ist nicht, teilweise oder vollständig stabilisiert durch Yttriumoxid und/oder Kalziumoxid und/oder Magnesiumoxid.
Durch geeignete Beschichtungsverfahren wie z.B. Elektronenstrahlverdampfen (EB-PVD) werden stängelförmige Körner in der Wärmedämmschicht erzeugt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

## Patentansprüche

1. Verfahren zur Oberflächenbehandlung zumindest eines Bauteils (9),
bei dem das zumindest eine Bauteil (9) in einem Behandlungsmittel (6) angeordnet ist,
wobei eine Behandlungsspannung (30) zur Oberflächenbehandlung an das zumindest eine Bauteil (9) und einem weiteren Pol (3, 12) angelegt wird und
wobei eine gegenüber der Behandlungsspannung (30) kleinere Messspannung (33) an das zumindest eine Bauteil (9) und den zumindest einen weiteren Pol (12, 12') angelegt wird,
so dass infolge der angelegten Messpannung (33) ein zeitlich abhängiger Strom (I(t)) fließt,
dessen zeitlicher Verlauf den Zustand der Oberflächenbehandlung darstellt und zur Entscheidung über die Beendigung oder Unterbrechung der Oberflächenbehandlung herangezogen wird.

2. Verfahren nach Anspruch 1,
**dadurch gekennzeichnet, dass**
als Behandlungsspannung (30) eine Gleichspannung verwendet wird.

3. Verfahren nach Anspruch 1,
**dadurch gekennzeichnet, dass**
die Behandlungsspannung (30) gepulst wird.

4. Verfahren nach Anspruch 1, 2 oder 3,
**dadurch gekennzeichnet, dass**
als Messspannung (33) eine Gleichspannung verwendet wird.

5. Verfahren nach Anspruch 1, 2 oder 3,
**dadurch gekennzeichnet, dass**
die Messspannung (33) gepulst wird.

6. Verfahren nach Anspruch 5,
**dadurch gekennzeichnet, dass**
die gepulste Messspannung (33) zumindest zeitweise zusammen mit der gepulsten Behandlungsspannung (30) angelegt wird.

7. Verfahren nach Anspruch 5,
**dadurch gekennzeichnet, dass**
die gepulste Messspannung (33) in einer Pulspause (36) der gepulsten Behandlungsspannung (30) angelegt wird.

8. Verfahren nach Anspruch 5, 6 oder 7
**dadurch gekennzeichnet, dass**
eine Pulsdauer (t₃₃) der Messspannung (33) kleiner ist als die Pulsdauer (t₃₀) der Behandlungsspannung (30).

9. Verfahren nach Anspruch 5, 6 oder 7,
**dadurch gekennzeichnet, dass**
eine Pulsdauer (t₃₃) der Messspannung (33) gleich der Pulsdauer (t₃₀) der Behandlungsspannung (30) ist.

10. Verfahren nach Anspruch 1,
**dadurch gekennzeichnet, dass**
die Messspannung (33) im Vergleich zur Behandlungsspannung (30) ein Verhältnis von mindestens 1:10 aufweist.

11. Verfahren nach Anspruch 1,
**dadurch gekennzeichnet, dass**
die Messspannung (33) im Vergleich zur Behandlungsspannung (30) ein Verhältnis von 1:10 aufweist.

12. Verfahren nach Anspruch 1,
**dadurch gekennzeichnet, dass**
die Messspannung (33) im Vergleich zur Behandlungsspannung (30) ein Verhältnis von 1:20 aufweist.

13. Verfahren nach Anspruch 1,
**dadurch gekennzeichnet, dass**
die Messspannung (33) im Vergleich zur Behandlungsspannung (30) ein Verhältnis von 1:30 aufweist.

14. Verfahren nach Anspruch 1,
**dadurch gekennzeichnet, dass**
die Messspannung (33) im Vergleich zur Behandlungsspannung (30) ein Verhältnis von 1:40 oder mehr aufweist.

15. Verfahren nach Anspruch 1,
**dadurch gekennzeichnet,**
**dass** das Bauteil (9) eine zu entfernende Schicht aufweist, und
**dass** die Oberflächenbehandlung zur Entschichtung des zumindest einen Bauteils (9) verwendet wird.

16. Verfahren nach Anspruch 1,
**dadurch gekennzeichnet, dass**
die Oberflächenbehandlung zur Beschichtung des zumindest einen Bauteils (9) verwendet wird.

17. Verfahren nach Anspruch 1,
**dadurch gekennzeichnet, dass**
als weiterer Pol eine Elektrode (12, 12'), insbesondere ein weiteres Bauteil (9), in dem Behandlungsmittel (6) verwendet wird.

18. Verfahren nach Anspruch 1 oder 15,
**dadurch gekennzeichnet, dass**
als Behandlungsmittel (6) eine Säure verwendet wird.

19. Verfahren nach Anspruch 1, 15 oder 18,
**dadurch gekennzeichnet, dass**
der Strom (I(t)) am Anfang mit der Zeit (t) ansteigt und danach relativ konstant bleibt.

20. Verfahren nach Anspruch 1, 15, 18 oder 19,
**dadurch gekennzeichnet, dass**
ein Absinken des Stroms (I(t)) im zeitlichen Verlauf, insbesondere auf einen vorgegebenen Vergleichswert, einen Endpunkt der Entschichtung markiert.

21. Verfahren nach Anspruch 1,
**dadurch gekennzeichnet, dass**
die Oberflächenbehandlung in Teilschritten durchgeführt wird,
wobei in einem Zwischenschritt eine abrasive Entschichtung stattfindet und
das zumindest eine Bauteil (9) danach erneut in dem Behandlungsmittel (6) behandelt wird.

22. Verfahren nach Anspruch 1 oder 21,
**dadurch gekennzeichnet, dass**
in zumindest einem Zwischenschritt das zumindest eine Bauteil (9) gespült wird.

23. Verfahren nach Anspruch 1, 19, 20, 21 oder 22,
**dadurch gekennzeichnet, dass**
ein einziges Bauteil (9) behandelt wird.

24. Verfahren nach Anspruch 1, 19, 20 oder 21
**dadurch gekennzeichnet, dass**
zumindest zwei Bauteile (9) behandelt werden,
für die (9) jeweils ein individueller zeitlicher Verlauf (I(t)) ermittelt wird.

25. Verfahren nach Anspruch 1,
**dadurch gekennzeichnet, dass**
ein gemeinsamer Stromkreis (12, 18, 15, 9, 6) für die Behandlungsspannung (30) und die Messspannung (33) verwendet wird.

26. Verfahren nach Anspruch 1,
**dadurch gekennzeichnet, dass**
ein erster Stromkreis (12, 18, 15, 9, 6) für die Behandlungsspannung (30) und ein zweiter Stromkreis (12, 12', 18', 15', 9, 6) für die Messspannung (33) verwendet wird.

27. Vorrichtung (1) zur Oberflächenbehandlung zumindest eines Bauteils (9),
die zumindest aufweist
ein zu behandelndes Bauteil (9) als elektrischer Pol, einen weiteren Pol (3, 12)
ein Behandlungsmittel (6),
in dem das zumindest eine Bauteil (9) und der weitere Pol (3, 12) angeordnet sind,
elektrische Verbindungsmittel (15),
die das zumindest eine Bauteil (9) und den weiteren Pol (3, 12) mit einer elektrischen Spannungsquelle (18) verbinden,
**dadurch gekennzeichnet, dass**
weitere elektrische Zuleitungen (15') vorhanden sind, die das zumindest eine Bauteil (9) und den weiteren Pol (3, 12) mit einer weiteren elektrischen Spannungsquelle (18') verbinden.

28. Vorrichtung nach Anspruch 27,
**dadurch gekennzeichnet, dass**
ein weiterer Pol (12') verwendet wird,
um den zweiten Stromkreis zu bilden.

## Claims

1. Process for the surface treatment of at least one component (9),
in which the at least one component (9) is arranged in a treatment agent (6),
a treatment voltage (30) for surface treatment being applied to the at least one component (9) and one further pole (3, 12), and in which
a measurement voltage (33) that is lower than the treatment voltage (30), is applied to the at least one component (9) and the at least one further pole (12, 12'),
so that as a result of the applied measurement voltage (33) a time-dependent current (I(t)) flows,
the time profile of which current represents the state of the surface treatment and is used to reach a decision on when to terminate or interrupt the surface treatment.

2. Process according to claim 1,
**characterized in that**
the treatment voltage (30) used is a DC voltage.

3. Process according to claim 1,
**characterized in that**
the treatment voltage (30) is pulsed.

4. Process according to claim 1, 2 or 3,
**characterized in that**
the measurement voltage (33) used is a DC voltage.

5. Process according to claim 1, 2 or 3,
**characterized in that**
the measurement voltage (33) is pulsed.

6. Process according to claim 5,
**characterized in that**
the pulsed measurement voltage (33) at least at times is applied together with the pulsed treatment voltage (30).

7. Process according to claim 5,
**characterized in that**
the pulsed measurement voltage (33) is applied during an interpulse period (36) of the pulsed treatment voltage (30).

8. Process according to claim 5, 6 or 7,
**characterized in that**
a pulse duration (t₃₃) of the measurement voltage (33) is shorter than the pulse duration (t₃₀) of the treatment voltage (30).

9. Process according to claim 5, 6 or 7,
**characterized in that**
a pulse duration (t₃₃) of the measurement voltage (33) is equal to the pulse duration (t₃₀) of the treatment voltage (30).

10. Process according to claim 1,
**characterized in that**
the measurement voltage (33) has a ratio of at least 1:10 with respect to the treatment voltage (30).

11. Process according to claim 1,
**characterized in that**
the measurement voltage (33) has a ratio of 1:10 with respect to the treatment voltage (30).

12. Process according to claim 1,
**characterized in that**
the measurement voltage (33) has a ratio of 1:20 with respect to the treatment voltage (30).

13. Process according to claim 1,
**characterized in that**
the measurement voltage (33) has a ratio of 1:30 with respect to the treatment voltage (30).

14. Process according to claim 1,
**characterized in that**
the measurement voltage (33) has a ratio of 1:40 or more with respect to the treatment voltage (30).

15. Process according to claim 1,
**characterized**
**in that** the component (9) has a coating to be removed, and
**in that** the surface treatment is used to remove the coating from the at least one component (9).

16. Process according to claim 1,
**characterized in that**
the surface treatment is used to coat the at least one component (9).

17. Process according to claim 1,
**characterized in that**
an electrode (12, 12'), in particular a further component (9), is used as a further pole in the treatment agent (6).

18. Process according to claim 1 or 15,
**characterized in that**
the treatment agent (6) used is an acid.

19. Process according to claim 1, 15 or 18,
**characterized in that**
the current (I(t)) initially rises with time (t) and then remains relatively constant.

20. Process according to claim 1, 15, 18 or 19,
**characterized in that**
a drop in the current (I(t)) over the course of time, in particular to a predetermined comparison value, marks an end point of the removal of the coating.

21. Process according to claim 1,
**characterized in that**
the surface treatment is carried out in substeps,
with abrasive coating removal taking place in an intermediate step, and
the at least one component (9) then once again being treated in the treatment agent (6).

22. Process according to claim 1 or 21,
**characterized in that**
the at least one component (9) is rinsed in at least one intermediate step.

23. Process according to claim 1, 19, 20, 21 or 22,
**characterized in that**
a single component (9) is treated.

24. Process according to claim 1, 19, 20 or 21,
**characterized in that**
at least two components (9) are treated,
for each of which (9) an individual time profile (I(t)) is determined.

25. Process according to claim 1,
**characterized in that**
a common circuit (12, 18, 15, 9, 6) is used for the treatment voltage (30) and the measurement voltage (33).

26. Process according to claim 1,
**characterized in that**
a first circuit (12, 18, 15, 9, 6) is used for the treatment voltage (30) and a second circuit (12, 12', 18', 15', 9, 6) is used for the measurement voltage (33).

27. Apparatus (1) for the surface treatment of at least one component (9),
which apparatus at least includes
a component (9) to be treated, as an electrical pole,
a further pole (3, 12)
a treatment agent (6),
in which the at least one component (9) and the further pole (3, 12) are arranged,
electrical connection means (15),
which connect the at least one component (9) and the further pole (3, 12) to an electric voltage source (18),
**characterized in that**
there are further electrical supply conductors (15'), which connect the at least one component (9) and the further pole (3, 12) to a further electric voltage source (18').

28. Apparatus according to claim 27,
**characterized in that**
a further pole (12') is used to form the second circuit.

## Revendications

1. Procédé de traitement de surface d'au moins un élément (9),
dans lequel le au moins un élément (9) est disposé dans un agent (6) de traitement,
dans lequel on applique une tension (30) de traitement pour le traitement de surface au moins à un élément (9) et à un autre pôle (3, 12), et
dans lequel on applique une tension (33) de mesure plus petite que la tension (30) de traitement au au moins un élément (9) et au au moins un autre pôle (12, 12'),
de sorte qu'en raison de la tension (33) de mesure appliquée il passe un courant (I(t)) qui dépend du temps
dont la variation en fonction du temps représente l'état du traitement de surface et dont on tire parti pour décider de mettre fin ou d'interrompre le traitement de surface.

2. Procédé suivant la revendication 1,
**caractérisé en ce que**
on utilise une tension continue comme tension (30) de traitement.

3. Procédé suivant la revendication 1,
**caractérisé en ce que**
la tension (30) de traitement est pulsée.

4. Procédé suivant la revendication 1, 2 ou 3
**caractérisé en ce que**
l'on utilise une tension continue comme tension (33) de mesure.

5. Procédé suivant la revendication 1, 2 ou 3
**caractérisé en ce que**
la tension (33) de mesure est pulsée.

6. Procédé suivant la revendication 5,
**caractérisé en ce que**
l'on applique la tension (33) de mesure pulsée au moins de temps en temps ensemble avec la tension (30) de traitement pulsée.

7. Procédé suivant la revendication 5,
**caractérisé en ce que**
l'on applique la tension (33) de mesure pulsée dans un intervalle (36) entre les impulsions de la tension (30) de traitement pulsée.

8. Procédé suivant la revendication 5, 6 ou 7,
**caractérisé en ce que**
une durée (t₃₃) d'impulsion de la tension (33) de mesure est plus petite que la durée (t₃₀) d'impulsion de la tension (30) de traitement.

9. Procédé suivant la revendication 5, 6 ou 7,
**caractérisé en ce que**
une durée (t₃₃) d'impulsion de la tension (33) de mesure est égale à la durée (t₃₀) d'impulsion de la tension (30) de traitement.

10. Procédé suivant la revendication 1,
**caractérisé en ce que**
la tension (33) de mesure a par rapport à la tension (30) de traitement un rapport d'au moins 1 :10.

11. Procédé suivant la revendication 1,
**caractérisé en ce que**
la tension (33) de mesure a par rapport à la tension (30) de traitement un rapport de 1 :10.

12. Procédé suivant la revendication 11,
**caractérisé en ce que**
la tension (33) de mesure a par rapport à la tension (30) de traitement un rapport de 1 :20.

13. Procédé suivant la revendication 1,
**caractérisé en ce que**
la tension (33) de mesure a par rapport à la tension (30) de traitement un rapport de 1 :30.

14. Procédé suivant la revendication 1,
**caractérisé en ce que**
la tension (33) de mesure a par rapport à la tension (30) de traitement un rapport supérieur ou égal à 1 :40.

15. Procédé suivant la revendication 1,
**caractérisé en ce que**
l'élément (9) a une couche à éliminer, et
**en ce que** l'on utilise le traitement de surface pour enlever la couche du au moins un élément (9).

16. Procédé suivant la revendication 1,
**caractérisé en ce que**
l'on utilise le traitement de surface pour revêtir le au moins un élément (9).

17. Procédé suivant la revendication 1,
**caractérisé en ce que**
l'on utilise comme autre pôle une électrode (12, 12'), notamment un autre élément (9), dans l'agent (6) de traitement.

18. Procédé suivant la revendication 1 ou 15,
**caractérisé en ce que**
l'on utilise un acide comme agent (6) de traitement.

19. Procédé suivant la revendication 1, 15 ou 18,
**caractérisé en ce que**
le courant (I(t) augmente au début avec le temps et ensuite reste relativement constant.

20. Procédé suivant la revendication 1, 15, 18 ou 19,
**caractérisé en ce que**
un abaissement du courant (I(t) au cours du temps, notamment jusqu'à une valeur de comparaison prescrite, marque un point final de l'enlèvement de la couche.

21. Procédé suivant la revendication 1,
**caractérisé en ce que**
l'on effectue le traitement thermique en des sous-stades,
dans lequel dans un stade intermédiaire a lieu un enlèvement de couche par abrasion, et
le au moins un élément (9) est ensuite retraité dans l'agent (6) de traitement.

22. Procédé suivant la revendication 1 ou 21,
**caractérisé en ce que**
on rince le au moins un élément (9) dans au moins un stade intermédiaire.

23. Procédé suivant la revendication 1, 19, 20, 21, ou 22,
**caractérisé en ce que**
l'on traite un seul élément (9).

24. Procédé suivant la revendication 1, 19, 20 ou 21,
**caractérisé en ce que**
l'on traite au moins deux éléments (9) pour lesquels (9) on détermine respectivement une courbe (I(t) en fonction du temps individuel.

25. Procédé suivant la revendication 1,
**caractérisé en ce que**
l'on utilise un circuit (12, 18, 15, 9, 6) commun pour la tension (30) de traitement et la tension (33) de mesure.

26. Procédé suivant la revendication 1,
**caractérisé en ce que**
l'on utilise un premier circuit (12, 18, 15, 9, 6) pour la tension (30) de traitement et un deuxième circuit (12, 12', 18', 15', 9, 6) pour la tension (33) de mesure.

27. Dispositif (1) de traitement de surface d'au moins un élément (9),
qui a au moins
un élément (9) à traiter en tant que pôle électrique,
un autre pôle (3, 12),
un agent (6) de traitement,
dans lequel le au moins un élément (9) et l'autre pôle (3, 12) sont disposés,
des moyens (15) de liaison électrique,
qui relient le au moins un élément (9) et l'autre pôle (3, 12) à une source (18) de tension électrique,
**caractérisé en ce que**
il est prévu d'autres lignes (15') électriques d'entrée qui relient le au moins un élément (9) et l'autre pôle (3, 12) à une autre source (18') de tension électrique.

28. Dispositif suivant la revendication 27,
**caractérisé en ce que**
il est utilisé un autre pôle (12'),
pour former le deuxième circuit.
